# EUROPÄISCHE PATENTSCHRIFT

(11) **EP 2 044 368 B1**
(45) Veröffentlichungstag und Bekanntmachung des Hinweises auf die Patenterteilung: **05.12.2012**
(21) Anmeldenummer: 07765036.4
(22) Anmeldetag: 04.07.2007
(51) Int. Cl.: F23G 7/06

(54) **THERMISCHE ABGASREINIGUNGSVORRICHTUNG UND VERFAHREN ZUR THERMISCHEN ABGASREINIGUNG**
THERMAL EXHAUST CLEANING DEVICE AND METHOD FOR THERMAL EXHAUST CLEANING
DISPOSITIF THERMIQUE DE PURIFICATION DES GAZ D'ÉCHAPPEMENT ET PROCÉDÉ POUR LA PURIFICATION THERMIQUE DES GAZ D'ÉCHAPPEMENT

(30) Priorität: 22.07.2006 DE 102006034032
(43) Veröffentlichungstag der Anmeldung: 08.04.2009
(73) Patentinhaber: Dürr Systems GmbH, 74321 Bietigheim-Bissingen (DE)
(72) Erfinder: NOLL, Kurt, 47877 Willich (DE); JÄNNSCH, Kai, 70199 Stuttgart (DE); HUPFER, Jörg, 07159 Friedelsheim (DE)
(74) Vertreter: Hörner, Andreas
(86) Internationale Anmeldenummer: PCT/EP2007/005897
(87) Internationale Veröffentlichungsnummer: WO 2008/011965

(56) Entgegenhaltungen:
- EP-A- 1 063 470
- DE-A1- 19 858 120

## Beschreibung

Die vorliegende Erfindung betrifft eine thermische Abgasreinigungsvorrichtung, die mindestens eine Brennkammer und mindestens einen Regenerator, durch welchen ein zu reinigendes Rohgas der Brennkammer zugeführt wird, umfasst.

Es ist bekannt, zu verbrennende Flüssigkeiten direkt in die Brennkammer einer solchen Abgasreinigungsvorrichtung einzudüsen. Die Direkteindüsung von Flüssigkeiten in die Brennkammer ist jedoch nur für hochkalorische Rückstände und allenfalls sehr kleine Mengen niedrigkalorischer Rückstände geeignet. Eine gattungsgemäße Abgasreinigungsvorrichtung ist aus EP 1 063 410 A2 bekannt.

Der vorliegenden Erfindung liegt die Aufgabe zugrunde, eine thermische Abgasreinigungsvorrichtung der eingangs genannten Art zu schaffen, welche es erlaubt, auch große Mengen niedrigkalorischer Flüssigmedien zu verbrennen.

Diese Aufgabe wird bei einer thermischen Abgasreinigungsvorrichtung mit den Merkmalen des Oberbegriffs von Anspruch 1 erfindungsgemäß dadurch gelöst, dass die Abgasreinigungsvorrichtung mindestens eine Verdampfungskammer umfasst, welcher ein Trägergas aus der Brennkammer zuführbar ist und in welcher ein der Verdampfungskammer zugeführtes Flüssigmedium verdampfbar ist, wobei das verdampfte Flüssigmedium zusammen mit dem Trägergas dem Rohgas vor dem Passieren des Regenerators zumischbar ist.

Bei der erfindungsgemäßen Abgasreinigungsvorrichtung ersetzt die Verdampfungskammer die bei herkömmlichen Anlagen fehlende Verweilzeit, und die Wärmeenergie des Trägergases bringt die für die Verdampfung niedrigkalorischer Rückstände erforderliche Mischenergie und die Energie für die Änderung des Aggregatzustandes auf.

Durch die Verwendung der Verdampfungskammer können problematische Flüssigrückstände energieneutral in einem Verbund aus einer Verdampfungskammer und einem Thermoreaktor oxidiert werden.

Dabei ist es keinesfalls erforderlich, die organischen Bestandteile aus dem Flüssigrückstand innerhalb der Verdampfungskammer vollständig zu oxidieren.

Vielmehr werden die in der Verdampfungskammer reagierten, teilreagierten oder nur verdampften organischen Substanzen nach Verlassen der Verdampfungskammer in den Rohgasstrom eingemischt, mit welchem die Verunreinigungen in die Brennkammer der Abgasreinigungsvorrichtung gelangen und dort zur vollständigen Reaktion gebracht werden.

Im Normalfall wird der Flüssigrückstand, ohne zu oxidieren, verdampft, so dass das Trägergas und der Rückstand auf einem niedrigeren Temperatur-Niveau vorliegen als das Trägergas vor der Mischung mit dem Flüssigrückstand.

Die Kombination der Verdampfungskammer mit der Brennkammer und dem Regenerator erlaubt es, auch niedrigkalorische Flüssigrückstände und Abwässer, die aufgrund ihrer Stoffzusammensetzung nicht eigenständig zünden und deren Energieinhalt maximal dazu beiträgt, bei der Mischung mit dem Trägergas das Temperaturniveau des Trägergases zu halten, in hohen Mengen zu verbrennen.

Die Temperatur der Mischung aus dem Trägergas und dem verdampften Flüssigmedium am Austritt der Verdampfungskammer liegt in Abhängigkeit von den Verdampfungsverlusten und in Abhängigkeit von der Art der im Flüssigmedium enthaltenen organischen Substanzen zwischen ungefähr 150°C und der Temperatur des Trägergases vor Eintritt in die Verdampfungskammer. Durch teilweise Drosselung oder Erhöhung der Trägergasmenge lassen sich die Austrittstemperaturen der Mischung aus Trägergas und verdampftem Flüssigmedium beim Austritt aus der Verdampfungskammer variieren.

Ebenso kann durch Einmischen von Rohgas in den Trägergasstrom die Temperatur des Trägergases bei Bedarf nach unten korrigiert werden.

Bei einer bevorzugten Ausgestaltung der Erfindung ist vorgesehen, dass Rohgas, das noch nicht in den Regenerator eingetreten ist, dem Trägergas aus der Brennkammer vor dem Eintreten in die Verdampfungskammer zumischbar ist, um die Temperatur des Trägergases vor dem Eintreten in die Verdampfungskammer bei Bedarf abzusenken.

Um den Auslassbereich der Verdampfungskammer zu kühlen, kann vorgesehen sein, dass Rohgas, das noch nicht in den Regenerator eingetreten ist, einem Auslassbereich der Verdampfungskammer zuführbar ist.

Um das Flüssigmedium in einfacher Weise verdampfen zu können, ist es günstig, wenn die Abgasreinigungsvorrichtung mindestens eine Zerstäubungseinrichtung zum Zerstäuben des Flüssigmediums in der Verdampfungskammer umfasst.

Auch schwer verdüsbare Medien können verarbeitet werden, wenn die Abgasreinigungsvorrichtung eine Einrichtung zur Zufuhr von Druckluft zu der Zerstäubungseinrichtung umfasst.

Um bei plötzlichen und starken Heizwertschwankungen und fehlender Trägergasmenge dennoch die benötigte Verdampfungsenergie aufbringen zu können oder um eine Vorreaktion mit teilweisem Abbrand der organischen Substanzen in der Verdampfungskammer einleiten zu können, kann vorgesehen sein, dass die Abgasreinigungsvorrichtung mindestens einen Zusatzbrenner zur Erhöhung der Temperatur in der Verdampfungskammer umfasst.

Bei einer bevorzugten Ausgestaltung der Erfindung ist in einem Auslassbereich der Verdampfungskammer mindestens ein Staubfilter angeordnet.

Ferner kann vorgesehen sein, dass die Zufuhr von Flüssigmedium zu der Verdampfungskammer in Abhängigkeit von dem Durchsatz von Rohgas durch die Abgasreinigungsvorrichtung regelbar ist, um eine vollständige Oxidation der organischen Bestandteile des Flüssigmediums in der Brennkammer zu erzielen.

Ferner kann vorgesehen sein, dass die Zufuhr von Flüssigmedium zu der Verdampfungskammer in Abhängigkeit von der Brennkammertemperatur regelbar ist.

Um die Temperatur des Gemisches aus Rohgas, Trägergas und verdampftem Flüssigmedium vor dem Eintreten in den Regenerator auf einer gewünschten Temperatur zu halten, beispielsweise oberhalb des Taupunktes, ist es günstig, wenn die Zufuhr der Mischung von Trägergas und verdampftem Flüssigmedium aus der Verdampfungskammer zu dem Rohgas in Abhängigkeit von der Temperatur des Gemisches aus Rohgas, Trägergas und verdampftem Flüssigmedium vor dem Eintreten in den Regenerator regelbar ist.

Um zu erreichen, dass durch die Verdampfungskammer fallende Tröpfchen eines zerstäubten Flüssigmediums nicht mit den Kammerwänden in Kontakt geraten, ist es von Vorteil, wenn die Verdampfungskammer in im wesentlichen vertikaler Richtung von der Mischung aus Trägergas und Flüssigmedium durchströmbar ist.

Ferner ist es günstig, wenn die Ausdehnung der Verdampfungskammer längs der Richtung, in welcher sie von der Mischung aus Trägergas und Flüssigmedium durchströmbar ist, so groß ist, dass das zugeführte Flüssigmedium innerhalb der Verdampfungskammer im wesentlichen vollständig verdampft wird.

Bei dem in der Verdampfungskammer zu verdampfenden Flüssigmedium kann es sich um eine Flüssigkeit oder ein Aerosol handeln.

Die vorliegende Erfindung betrifft ferner ein Verfahren zur thermischen Abgasreinigung, bei dem ein zu reinigendes Rohgas durch einen Regenerator einer Brennkammer zugeführt wird.

Der vorliegenden Erfindung liegt die weitere Aufgabe zugrunde, ein solches Verfahren zur thermischen Abgasreinigung zu schaffen, welches es ermöglicht, auch große Mengen eines niedrigkalorischen Flüssigmediums zu verbrennen.

Diese Aufgabe wird bei einem Verfahren mit den Merkmalen des Oberbegriffs von Anspruch 13 erfindungsgemäß dadurch gelöst, dass ein Trägergas aus der Brennkammer einer Verdampfungskammer zugeführt wird und in der Verdampfungskammer ein der Verdampfungskammer zugeführtes Flüssigmedium zumindest teilweise verdampft wird, wobei das verdampfte Flüssigmedium zusammen mit dem Trägergas dem Rohgas vor dem Passieren des Regenerators zugemischt wird.

Besondere Ausgestaltungen des erfindungsgemäßen Verfahrens sind Gegenstand der Ansprüche 14 bis 24, deren Vorteile bereits vorstehend im Zusammenhang mit den besonderen Ausgestaltungen der erfindungsgemäßen thermischen Abgasreinigungsvorrichtung erläutert worden sind.

Die Verbrennung des Abgases in der erfindungsgemäßen Abgasreinigungsvorrichtung bzw. bei dem erfindungsgemäßen Abgasreinigungsverfahren kann mit oder ohne Katalysatorelementen zur Verringerung der erforderlichen Oxidationstemperatur durchgeführt werden.

Weitere Merkmale und Vorteile der Erfindung sind Gegenstand der nachfolgenden Beschreibung und der zeichnerischen Darstellung von Ausführungsbeispielen.

In den Zeichnungen zeigen:
- Fig. 1: eine schematische Darstellung einer thermischen Abgasreinigungsvorrichtung mit einer Brennkammer, drei Regeneratoren und einer Verdampfungskammer; und
- Fig. 2: eine schematische Darstellung einer zweiten Ausführungsform einer thermischen Abgasreinigungsvorrichtung, bei welcher die Zufuhr einer Mischung aus einem Trägergas und einem verdampften Flüssigmedium zu einem Rohgas in Abhängigkeit von der Temperatur eines Gemisches aus dem Rohgas, dem Trägergas und dem verdampften Flüssigmedium vor dem Eintreten in einen Regenerator der Abgasreinigungsvorrichtung regelbar ist.

Gleiche oder funktional äquivalente Elemente sind in allen Figuren mit denselben Bezugszeichen bezeichnet.

Eine in Fig. 1 dargestellte, als Ganzes mit 100 bezeichnete thermische Abgasreinigungsvorrichtung umfasst einen Thermoreaktor 102 mit einer Brennkammer 104 und drei unterhalb der Brennkammer 104 angeordneten Regeneratoren 106, die jeweils eine Vorkammer 108 und eine oberhalb der Vorkammer 108 angeordnete Wärmespeichermassenkammer 110 umfassen, wobei die Wärmespeichermassenkammer 110 von der Vorkammer 108 durch einen Gitterrost 112 getrennt ist, welcher eine Wärmespeichermasse 114 des jeweiligen Regenerators 106 trägt.

Diese Wärmespeichermasse 114 kann beispielsweise aus keramischen Sattelkörpern gebildet sein, welche ungeordnet in der Wärmespeichermassenkammer 110 angeordnet sind.

Alternativ oder ergänzend hierzu kann auch vorgesehen sein, dass die Wärmespeichermasse 114 Wabenkörper umfasst, welche von Gasdurchtrittskanälen durchzogen sind und prismenförmig, insbesondere quaderförmig, ausgebildet sind und mit ihren Mantelflächen aneinanderliegend so angeordnet werden, dass in der Wärmespeichermassenkammer 110 eine oder mehrere Wabenkörperlagen entstehen, welche das Gas beim Hindurchtreten durch die Wärmespeichermassenkammer 110 passieren muss.

Jede der Wärmespeichermassenkammern 110 der Regeneratoren 106 mündet an ihrem oberen Ende in die Brennkammer 104, in welcher ein Brenner 116 angeordnet ist, dem über eine Brenngaszuführleitung 118 ein Brenngas, beispielsweise Erdgas, zugeführt wird, um die in dem zu reinigenden Rohgas enthaltenen Schadstoffe zu verbrennen.

Dem Brenner 116 wird ferner über eine Frischluftzuführleitung 120 die für den Verbrennungsvorgang erforderliche Verbrennungsluft zugeführt.

In der Frischluftzuführleitung 120 sind ein Frischluftzuführgebläse 122 und ein Sperrventil 124 angeordnet.

Ferner sind in der Frischluftzuführleitung 120 und in der Brenngaszuführleitung 118 motorisch oder magnetisch betreibbare Regelventile 126 bzw. 128 vorgesehen, mittels welcher die Zufuhr von Frischluft bzw. von Brenngas zu der Brennkammer 104 in Abhängigkeit von einer Brennkammertemperatur, die mittels eines Temperatursensors 130 gemessen wird, regelbar ist.

Die Ansteuerung der Regelventile 126 und 128 erfolgt mittels einer (nicht dargestellten) Steuereinrichtung der thermischen Abgasreinigungsvorrichtung 100, welche über Signal- bzw. Steuerleitungen mit dem Temperatursensor 130 bzw. mit den Regelventilen 126 und 128 sowie mit den nachstehend noch beschriebenen weiteren Sensoren und Regelelementen der Abgasreinigungsvorrichtung 100 verbunden ist.

Die Temperatur in der Brennkammer 104 kann im Betrieb der Abgasreinigungsvorrichtung 100, abhängig vom Energieinhalt der im Rohgas enthaltenen, zu verbrennenden Substanzen, bis zu 1.000°C betragen.

Die Brennkamme.rtemperatur wird mittels eines Temperatursensors 132 überwacht, welcher bei Überschreiten einer vorgegebenen Höchsttemperatur eine Sicherheitsabschaltung der Abgasreinigungsvorrichtung 100 auslöst.

Weitere Temperatursensoren 134 können im oberen Endbereich der Regeneratoren 106 angeordnet sein, um ebenfalls bei Überschreiten einer vorgegebenen Höchsttemperatur eine Sicherheitsabschaltung auszulösen.

Ein weiterer Temperatursensor 136 mit angeschlossenem Aufzeichnungsgerät dient zur kontinuierlichen Erfassung und Aufzeichnung des zeitlichen Temperaturverlaufs in der Brennkammer 104.

Die Vorkammer 108 jedes Regenerators 106 ist über eine mit einem Rohgasventil 136 versehene Rohgaszweigleitung 138 mit einer Rohgaszuführleitung 140 verbunden, durch welche der Abgasreinigungsvorrichtung 100 von einer (nicht dargestellten) Abgasquelle das zu reinigende Abgas, welches im folgenden als Rohgas bezeichnet wird, zugeführt wird.

Ferner ist die Vorkammer 108 jedes Regenerators 106 über jeweils eine mit einem Reingasventil 142 versehene Reingaszweigleitung 144 mit einer Reingasabführleitung 146 verbunden, durch welche das mittels der Abgasreinigungsvorrichtung 100 gereinigte Abgas, das im folgenden als Reingas bezeichnet wird, zu einem Abluftkamin 148 geleitet wird, über welchen das Reingas an die Umgebung abgegeben wird.

Die Temperatur des Reingases in der Reingasabführleitung 146 wird mittels eines Temperatursensors 149 erfasst.

Ferner ist an der Reingasabführleitung 146 ein weiterer Temperatursensor 150 angeordnet, welcher bei Überschreiten einer vorgegebenen maximalen Reingastemperatur eine Sicherheitsabschaltung der Abgasreinigungsvorrichtung 100 auslöst.

Ferner ist die Vorkammer 108 jedes Regenerators 106 über jeweils eine mit einem Spülgasventil 152 versehene Spülgaszweigleitung 154 mit einer Spülgasrückführleitung 156 verbunden, durch welche zum Ausspülen von Rohgasresten aus den Wärmespeichermassen 114 der Regeneratoren 106 verwendetes Reingas, das im folgenden als Spülgas bezeichnet wird, in die Rohgaszuführleitung 140 zurückführbar ist.

Die Spülgasrückführleitung 156 mündet in die Rohgaszuführleitung 140 stromaufwärts von einem Rohgaszuführgebläse 158, welches das Rohgas von der Rohgasquelle ansaugt und in die Regeneratoren 106 fördert.

Der Durchsatz des Rohgaszuführgebläses 158 ist in Abhängigkeit von einem Druck steuerbar, der mittels eines Drucksensors 160 stromaufwärts von der Einmündung der Spülgasrückführleitung 156 in die Rohgaszuführleitung 140 gemessen wird.

Stromaufwärts von dem Drucksensor 160 zweigt eine Bypassleitung 162 von der Rohgaszuführleitung 140 ab, über welche im Fall einer Betriebsstörung der Abgasreinigungsvorrichtung 100 das von der Rohgasquelle kommende Rohgas an der Abgasreinigungsvorrichtung 100 vorbeigeleitet werden kann.

Der Zugang zur Bypassleitung 162 ist mittels eines, insbesondere pneumatisch gesteuerten, Regelventils 164 verschließbar.

Stromabwärts von dem Drucksensor 160 und stromaufwärts von dem Rohgaszuführgebläse 158 mündet eine Frischluftzuführleitung 166 in die Rohgaszuführleitung 140. Über die Frischluftzuführleitung 166 kann dem Rohgas Frischluft zugeführt werden, um für die Verbrennung erforderliches Oxidationsmittel zur Verfügung zu stellen sowie die Temperatur und Durchsatzmenge des Rohgases anzupassen.

Die Frischluftzufuhr über die Frischluftzuführleitung 166 ist mittels eines in der Frischluftzuführleitung 166 angeordneten, insbesondere pneumatisch gesteuerten, Ventils 168 steuerbar.

Stromaufwärts des Ventils 168 ist in der Frischluftzuführleitung 166 ein Schalldämpfer 170 angeordnet.

Zwischen dem Drucksensor 160 und der Einmündung der Frischluftzuführleitung 166 ist in der Rohgaszuführleitung 140 ein, insbesondere pneumatisch steuerbares, Ventil 172 angeordnet, mittels welchem die Rohgaszufuhr zu der Abgasreinigungsvorrichtung 100 gesperrt werden kann.

Ferner umfasst die thermische Abgasreinigungsvorrichtung 100 eine Verdampfungskammer 174, welche dazu dient, ein in die Verdampfungskammer eingeleitetes Flüssigmedium zu verdampfen und einem aus der Brennkammer 104 stammenden Trägergas zuzumischen, damit das Gemisch aus dem Trägergas und dem verdampften Flüssigmedium dem Rohgas vor dem Eintritt in den Thermoreaktor 102 beigemischt werden kann.

Die Verdampfungskammer 174 weist eine im wesentlichen vertikal verlaufende Längsachse 176 auf.

Die Verdampfungskammer kann im wesentlichen hohlzylindrisch ausgebildet sein.

Die Verdampfungskammer kann eine Außenwand aus Stahl und eine keramische Innenverkleidung, beispielsweise aus Zementwolle und/oder Stein, aufweisen.

Der obere Bereich des Innenraums 178 der Verdampfungskammer 174 bildet eine Verdampfungszone 180, in welche eine Zerstäubungseinrichtung 182 in Form einer Zerstäuberlanze 184 einmündet.

Der Zerstäuberlanze 184 ist über eine Flüssigmediumzuführleitung 186 ein zu zerstäubendes und anschließend in der Verdampfungszone 180 zu verdampfendes Flüssigmedium zuführbar.

Bei dem Flüssigmedium kann es sich um eine Flüssigkeit oder ein Aerosol handeln.

Das Flüssigmedium wird mittels einer in der Flüssigmediumzuführleitung 186 angeordneten Flüssigmediumpumpe 188 von einer (nicht dargestellten) Flüssigmediumquelle zu der Zerstäubungseinrichtung 182 gefördert.

Stromabwärts der Flüssigmediumpumpe 188 zweigt eine Flüssigmediumrückführleitung 190 von der Flüssigmediumzuführleitung 186 ab.

Diese Flüssigmediumrückführleitung 190 mündet stromaufwärts von der Flüssigmediumpumpe 188 in die Flüssigmediumzuführleitung 186, so dass ein Teil des von der Flüssigmediumpumpe 188 geförderten Flüssigmedium abgezweigt und zurückgeführt werden kann, um die Menge des der Zerstäubungseinrichtung 182 zugeführten Flüssigmediums zu regulieren.

Zur Durchführung einer solchen Überstromregelung ist in der Flüssigmediumrückführleitung 190 ein Regelventil 192 vorgesehen.

Zwischen der Abzweigung der Flüssigmediumzuführleitung 186 und der Zerstäubungseinrichtung 182 ist in der Flüssigmediumzuführleitung 186 ein, beispielsweise magnetisch oder motorisch betätigbares, Sperrventil 194 angeordnet.

Zum Zerstäuben des Flüssigmediums in der Zerstäubungseinrichtung 182 ist die Zerstäubungseinrichtung 182 ferner über eine Druckluftleitung 196 an eine (nicht dargestellte) Druckluftquelle angeschlossen.

Durch die Druckluftleitung 196 kann der Zerstäubungseinrichtung 182 Druckluft unter einem Druck von beispielsweise ungefähr 3 bar zugeführt werden, um mittels dieser Druckluft das Flüssigmedium in der Zerstäubungseinrichtung 182 zu zerstäuben.

Statt unter erhöhtem Druck stehender Luft kann auch ein überhitzter Dampf zum Zerstäuben des Flüssigmediums verwendet werden.

Zum Zuführen eines als Trägergas dienenden Reingases aus der Brennkammer 104 ist der obere Bereich des Innenraums 178 der Verdampfungskammer 174 über eine Trägergaszuführleitung 198 mit der Brennkammer 104 des Thermoreaktors 102 verbunden.

Um die Temperatur des Trägergases absenken zu können, ist ferner eine Rohgaszumischleitung 200 vorgesehen, welche stromabwärts von dem Rohgaszuführgebläse 158 von der Rohgaszuführleitung 140 abzweigt und in die Trägergaszuführleitung 198 mündet.

In der Rohgaszumischleitung 200 ist ein, beispielsweise pneumatisch steuerbares, Regelventil 202 vorgesehen, mittels dessen die Zufuhr von Rohgas durch die Rohgaszumischleitung 200 zu dem Trägergas in der Trägerzuführleitung 198 in Abhängigkeit von der mittels eines Temperatursensors 204 gemessenen Temperatur der Mischung aus Trägergas und Rohgas in der Trägergaszuführleitung 198, stromabwärts von der Einmündung der Rohgaszumischleitung 200, regelbar ist.

Ferner ist die Verdampfungskammer 174 mit einem Zündbrenner 206 versehen, um bei plötzlichen und starken Heizwertschwankungen und/oder fehlender Trägergasmenge die für die Verdampfung des Flüssigmediums erforderliche Verdampfungsenergie bereitstellen oder eine Vorreaktion mit teilweisem Abbrand der in dem Flüssigmedium enthaltenen organischen Substanzen einleiten zu können.

Dem Zündbrenner 206 ist ein Brenngas über eine Brenngaszuführleitung 208 und Frischluft als Oxidationsmittel über eine Frischluftzuführleitung 210 zuführbar.

Sowohl in der Brenngaszuführleitung 208 als auch in der Frischluftzuführleitung 210 ist jeweils ein, beispielsweise motorisch oder magnetisch betätigbares, Regelventil 212 bzw. 214 zur Einstellung der jeweils benötigten Brenngas- bzw. Frischluftmenge vorgesehen.

Im unteren Bereich des Innenraums 178 ist ein Staubfilter 216 angeordnet, das ein auf einem Gitterrost 218 angeordnetes keramisches Schüttgut als Filtermasse 220 umfasst.

Nach Passieren des Staubfilters 216 gelangt die Mischung aus Trägergas und verdampftem Flüssigmedium durch eine an das untere Ende der Verdampfungskammer 174 angeschlossene Zumischleitung 222, welche stromaufwärts von dem Rohgaszuführgebläse 158 in die Rohgaszuführleitung 140 mündet, um sich dort mit dem von der Rohgasquelle kommenden Rohgas zu vermischen.

Die Zufuhr der Mischung aus Trägergas und verdampftem Flüssigmedium aus der Verdampfungskammer 174 zu der Rohgaszuführleitung 140 ist mittels eines in der Zumischleitung 222 angeordneten, beispielsweise pneumatisch betätigbaren, Regelventils 224 in Abhängigkeit von der mittels eines Temperatursensors 226 im unteren Bereich des Innenraums 178 der Verdampfungskammer 174 gemessenen Temperatur regelbar.

Diese Temperatur liegt beispielsweise im Bereich von ungefähr 350°C bis ungefähr 950°C.

Ferner ist ein weiterer Temperatursensor 228 vorgesehen, der die Temperatur im Innenraum 178 der Verdampfungskammer 174 misst und bei Überschreiten einer vorgegebenen Höchsttemperatur eine Sicherheitsabschaltung der Verdampfungskammer 174 auslöst.

Zur Kühlung des Auslassbereichs 230 der Verdampfungskammer 174 zwischen dem Staubfilter 216 und dem Auslass der Verdampfungskammer 174 ist eine weitere Rohgaszumischleitung 232 vorgesehen, welche stromabwärts von dem Rohgaszuführgebläse 158 von der Rohgaszuführleitung 140 abzweigt und in den Auslassbereich 230 der Verdampfungskammer 174 mündet.

Zur Regelung der Zufuhr von Rohgas zu dem Auslassbereich 230 der Verdampfungskammer 174 ist in der Rohgaszumischleitung 232 ein, beispielsweise pneumatisch betätigbares, Regelventil 234 vorgesehen.

Die vorstehend beschriebene thermische Abgasreinigungsvorrichtung 100 funktioniert wie folgt:

Durch die Rohgaszuführleitung 140 wird der thermischen Abgasreinigungsvorrichtung 100 Rohgas von der Rohgasquelle, beispielsweise von einer Lackieranlage, zugeführt. Diesem Rohgas wird Frischluft über die Frischluftzuführleitung 166 und ein Gemisch aus dem Trägergas und dem verdampften Flüssigmedium aus der Verdampfungskammer 174 über die Zumischleitung 222 beigemischt, worauf das Rohgas in den Thermoreaktor 102 eintritt.

In einem ersten Betriebszustand des Thermoreaktors 102 ist beispielsweise das Rohgasventil 136a des ersten Regenerators 106a geöffnet, während die Rohgasventile 136b und 136c des zweiten Regenerators 106b bzw. des dritten Regenerators 106c geschlossen sind, so dass das Rohgas aus der Rohgaszuführleitung 140 nur in den ersten Regenerator 106a eintritt.

Die Wärmespeichermasse 114 des ersten Regenerators 106a befindet sich im ersten Betriebszustand des Thermoreaktors 102 auf einer verhältnismäßig hohen Temperatur, so dass sie das die Wärmespeichermasse 114 von unten nach oben durchströmende Rohgas aufheizt. Das so aufgeheizte Rohgas (mit dem beigemischten Trägergas und dem beigemischten verdampften Flüssigmedium) tritt am oberen Ende des Regenerators 106a in die Brennkammer 104 ein, worauf das Rohgas mit dem beigemischten Trägergas und dem beigemischten verdampften Flüssigmedium in der Brennkammer 104 durch thermische Oxidation der darin enthaltenen brennbaren Stoffe gereinigt wird. Durch die Verbrennung der im Rohgas enthaltenen Substanzen wird in der Brennkammer 104 eine Betriebstemperatur von bis zu 1.000°C erreicht.

Das so gebildete, von Schadstoffen freie Reingas strömt (in der Blickrichtung der Fig. 1 gesehen) von links nach rechts durch die Brennkammer 104 und über die Mündungsöffnung des zweiten Regenerators 106b von oben in die Wärmespeichermassenkammer 110 des zweiten Regenerators 106b ein. Beim Durchströmen der in der Wärmespeichermassenkammer 110 enthaltenen Wärmespeichermasse 114 von oben nach unten gibt das heiße Reingas Wärme an diese Wärmespeichermasse 114 ab und heizt diese so auf, bevor das heiße Reingas den zweiten Regenerator 106b durch dessen Vorkammer 108 und das geöffnete Reingasventil 142b verlässt.

Die Reingasventile 142a und 142c des ersten Regenerators 106a bzw. des dritten Regenerators 106c sind in diesem ersten Betriebszustand des Thermoreaktors 102 geschlossen.

Das Reingas aus dem zweiten Regenerator 106b wird durch die Reingasabführleitung 146 aus der Abgasreinigungsvorrichtung 100 abgeführt und dem Abluftkamin 148 zugeführt.

Der dritte Regenerator 106c wird in diesem ersten Betriebszustand des Thermoreaktors 102 von Reingas aus der Brennkammer 104 von oben nach unten durchspült, um in der Wärmespeichermasse 114 und in der Vorkammer 108 dieses dritten Regenerators 106c noch verbliebene Rohgasreste durch das geöffnete Spülgasventil 152c des dritten Regenerators 106c in die Spülgasrückführleitung 156 auszuspülen und so in das dem Thermoreaktor 102 zuzuführende Rohgas zurückzuführen.

Die Spülgasventile 152a und 152b des ersten Regenerators 106a bzw. des zweiten Regenerators 106b sind in diesem ersten Betriebszustand des Thermoreaktors 102 geschlossen.

Nach einer vorgegebenen Taktzeit wird der Thermoreaktor 102 in einen zweiten Betriebszustand geschaltet, in welchem das Rohgasventil 136a des ersten Regenerators 106a geschlossen und dafür das Rohgasventil 136b des zweiten Regenerators 106b geöffnet ist, so dass das Rohgas nunmehr durch den zweiten Regenerator 106b in die Brennkammer 104 einströmt und sich dabei beim Durchtritt durch die im vorherigen ersten Betriebszustand aufgeheizte Wärmespeichermasse 114 des zweiten Regenerators 106b erwärmt.

In diesem zweiten Betriebszustand des Thermoreaktors 102 ist ferner das Spülgasventil 152c des dritten Regenerators 106c geschlossen und dafür das Reingasventil 142c des dritten Regenerators 106c geöffnet, so dass das Reingas aus der Brennkammer 104 durch die Wärmespeichermasse 114 des im vorherigen Betriebszustand gespülten dritten Regenerators 106c in die Reingasabführleitung 146 entweichen und dabei die Wärmespeichermasse 114 des dritten Regenerators 106c aufheizen kann.

Der im ersten Betriebszustand mit dem Rohgas beaufschlagte erste Regenerator 106a befindet sich während des zweiten Betriebszustandes nunmehr im Spülzustand, in welchem das Spülgasventil 152a des ersten Regenerators 106a geöffnet ist, während das Spülgasventil 152c des dritten Regenerators 106c nunmehr geschlossen ist. Der erste Regenerator 106a wird daher in diesem Betriebszustand mit Reingas aus der Brennkammer 104 gespült.

Auf diesen zweiten Betriebszustand des Thermoreaktors 102 folgt ein dritter Betriebszustand, in welchem das Rohgas durch den dritten Regenerator 106c in die Brennkammer 104 eintritt, das Reingas aus der Brennkammer 104 durch den ersten Regenerator 106a in die Reingasabführleitung 146 austritt und der zweite Regenerator 106b gespült wird.

Nach diesem dritten Betriebszustand des Thermoreaktors 102 ist ein Zyklus des Thermoreaktors 102 abgeschlossen, und ein neuer Betriebszyklus beginnt wieder, indem der Thermoreaktor 102 in den vorstehend beschriebenen ersten Betriebszustand geschaltet wird.

Während aller Betriebszustände des Thermoreaktors 102 wird kontinuierlich aus der Brennkammer 104 ein Teil des Reingases als Trägergas durch die Trägergaszuführleitung 198 entnommen und der Verdampfungszone 180 in der Verdampfungskammer 174 zugeführt.

Dabei kann durch Einmischen von Rohgas aus der Rohgaszuführleitung 140 über die Rohgaszumischleitung 200 in den Trägergasstrom die Temperatur des Trägergases gegenüber der Brennkammertemperatur abgesenkt werden.

Ferner wird der Verdampfungszone 180 in der Verdampfungskammer 174 über die Flüssigmediumzuführleitung 186 das von der Flüssigmediumquelle stammende Flüssigmedium zugeführt, das in der Zerstäubungseinrichtung 182 mittels der durch die Druckluftleitung 196 zugeführten Druckluft zerstäubt wird.

Bei diesem Flüssigmedium handelt es sich beispielsweise um niedrigkalorische Flüssigrückstände und/oder Abwässer, die aufgrund ihrer Stoffzusatnmensetzung nicht eigenständig zünden und deren Energieinhalt maximal dazu beiträgt, nach Mischung mit dem Trägergas das Temperaturniveau des Trägergases zu halten.

Im Normalfall wird das Flüssigmedium jedoch in der Verdampfungszone 180 verdampft, ohne zu oxidieren, so dass die Mischung aus Trägergas und verdampftem Flüssigmedium wegen der für die Verdampfung erforderlichen latenten Wärme ein niedrigeres Temperatur-Niveau aufweist als das Trägergas vor der Zugabe des Flüssigmediums.

Die von der Zerstäubungseinrichtung 182 gebildeten Tröpfchen des Flüssigmediums fallen innerhalb der Verdampfungskammer 174 nach unten, ohne die Wand der Verdampfungskammer 174 zu berühren.

Die Ausdehnung der Verdampfungskammer 174 längs ihrer Längsachse 176 ist so bemessen, dass das zugeführte Flüssigmedium innerhalb der Verdampfungskammer 174 vollständig verdampft.

Die Filtermasse 220 des Staubfilters 216 kann ferner als Tropfenverdampfer wirken, da es eine hohe Wärmekapazität aufweist und daher gegebenenfalls bis zu der Filtermasse 220 gelangende Tröpfchen vollständig verdampft.

Die Temperatur der Mischung aus dem Trägergas und dem verdampften Flüssigmedium innerhalb der Verdampfungskammer beträgt beispielsweise ungefähr 350°C bis ungefähr 950°C.

Diese Temperatur hängt von der Temperatur des Trägergases vor Eintritt in die Verdampfungskammer 174 und von der zur Verdampfung des Flüssigmediums erforderlichen latenten Wärme ab.

Die Temperatur der Mischung aus Trägergas und verdampftem Flüssigmedium beim Austritt aus der Verdampfungskammer 174 kann durch teilweise Drosselung oder Erhöhung der zugeführten Trägergasmenge variiert werden.

Ferner kann zur Absenkung der Austrittstemperatur Rohgas aus der Rohgaszuführleitung 140 durch die Rohgaszumischleitung 232 in den Auslassbereich 230 der Verdampfungskammer 174 zugeführt werden.

Auf diese Weise kann die Austrittstemperatur von Trägergas und verdampftem Fiüssigmedium auf beispielsweise ungefähr 150°C gebracht werden.

Das Trägergas mit den in der Verdampfungskammer 174 reagierten, teilreagierten oder nur verdampften organischen Substanzen aus dem Flüssigmedium wird nach Verlassen der Verdampfungskammer 174 über die Zumischleitung 222 in den Rohgasstrom in der Rohgaszuführleitung 140 eingemischt.

Mit diesem Rohgasstrom gelangen die Verunreinigungen aus dem Flüssigmedium in den Thermoreaktor 102 und werden in der Brennkammer 104 zur vollständigen Reaktion gebracht.

Um bei plötzlichen und starken Heizwertschwankungen und fehlender Trägergasmenge die für die Verdampfung des Flüssigmediums benötigte Verdampfungsenergie ausgleichen zu können oder bei Bedarf eine Vorreaktion mit teilweisem Abbrand der organischen Substanzen aus dem Flüssigmedium einleiten zu können, kann der Zündbrenner 206 in der Verdampfungskammer 174 in Betrieb genommen werden.

Die Verdampfungskammer 174 stellt die erforderliche Verweilzeit für eine möglichst vollständige Verdampfung des Flüssigmediums und dessen Vermischung mit dem Trägergas zur Verfügung.

Durch die Wärmeenergie des zugeführten Trägergases und gegebenenfalls die Heizenergie des Zündbrenners 206 wird die für die Änderung des Aggregatzustandes des Flüssigmediums erforderliche Energie aufgebracht.

Durch die druckluftunterstützte Zerstäuberlanze 184 können auch schwer verdüsbare Flüssigmedien in der Verdampfungskammer 174 verarbeitet und verdampft werden.

Eine vollständige Oxidation der organischen Bestandteile aus dem Flüssigmedium innerhalb der Verdampfungskammer 174 ist weder erforderlich noch angestrebt; vielmehr wird eine solche vollständige Oxidation der organischen Bestandteile aus dem Flüssigmedium in der Brennkammer 104 des Thermoreaktors 102 durchgeführt.

Durch die Verwendung der Verdampfungskammer 174 können auch problematische Flüssigrückstände energieneutral in einem Verdampfer-/Thermoreaktorverbund oxidiert werden.

Dadurch wird insbesondere bei der Mitverbrennung von Abwässern eine Energieeinsparung erzielt.

Ferner wird die Einhaltung von Emissionsgrenzwerten erleichtert.

Die vorrangige Regelung der Auslasstemperatur von Trägergas und verdampftem Flüssigmedium am Austritt der Verdampfungskammer 174 wird mittels des Regelventils 224 am Auslass der Verdampfungskammer 174 vorgenommen, welche den Durchsatz von Trägergas durch die Verdampfungskammer 174 und damit auch die Zufuhr von Trägergas zu der Verdampfungskammer 174 bestimmt.

Die Zufuhr von Rohgas aus der Rohgaszuführleitung 140 in den Auslassbereich 230 der Verdampfungskammer 174 dient vorrangig zur Kühlung dieses Regelventils 224, das beispielsweise als eine Regelklappe ausgebildet sein kann. Die Temperatur aus der Mischung von Rohgas, Trägergas und verdampftem Flüssigmedium in der Rohgaszuführleitung 140 stromabwärts von der Einmündung der Zumischleitung 222 liegt vorzugsweise oberhalb des Taupunktes (von beispielsweise ungefähr 80°C).

Eine in Fig. 2 dargestellte zweite Ausführungsform einer thermischen Abgasreinigungsvorrichtung 100 unterscheidet sich von der vorstehend beschriebenen ersten Ausführungsform lediglich dadurch, dass die Regelung des Regelventils 224 am Austritt der Verdampfungskammer 174 nicht in Abhängigkeit von einer im Innenraum 178 der Verdampfungskammer 174 gemessenen Temperatur, sondern in Abhängigkeit von der Mischtemperatur von Rohgas, Trägergas und verdampftem Flüssigmedium in der Rohgaszuführleitung 140 geregelt wird.

Um diese Regelung durchführen zu können, ist stromabwärts von der Einmündung der Zumischleitung 222 in die Rohgaszuführleitung 140 ein Temperatursensor 236 in der Rohgaszuführleitung 140 angeordnet.

Insbesondere kann dieser Temperatursensor 236 zwischen der Abzweigung der Rohgaszumischleitung 232, über welche Rohgas dem Auslassbereich 230 der Verdampfungskammer 174 zuführbar ist, und der Abzweigung der Rohgaszumischleitung 200, über welche Rohgas der Trägergaszuführleitung 198 zuführbar ist, angeordnet sein.

Im übrigen stimmt die in Fig. 2 dargestellte zweite Ausführungsform einer Abgasreinigungsvorrichtung 100 hinsichtlich Aufbau und Funktion mit der in Fig. 1 dargestellten ersten Ausführungsform überein, auf deren vorstehende Beschreibung insoweit Bezug genommen wird.

## Patentansprüche

1. Thermische Abgasreinigungsvorrichtung, umfassend mindestens eine Brennkammer (104) und mindestens einen Regenerator (106), durch welchen ein zu reinigendes Rohgas der Brennkammer (104) zugeführt wird,
**dadurch gekennzeichnet,**
**dass** die Abgasreinigungsvorrichtung (100) mindestens eine Verdampfungskammer (174) umfasst, welcher ein Trägergas aus der Brennkammer (104) zuführbar ist und in welcher ein der Verdampfungskammer (174) zugeführtes Flüssigmedium verdampfbar ist,
wobei das verdampfte Flüssigmedium zusammen mit dem Trägergas dem Rohgas vor dem Passieren des Regenerators (106) zumischbar ist.

2. Abgasreinigungsvorrichtung nach Anspruch 1, **dadurch gekennzeichnet, dass** Rohgas, das noch nicht in den Regenerator (106) eingetreten ist, dem Trägergas aus der Brennkammer (104) vor dem Eintreten in die Verdampfungskammer (174) zumischbar ist.

3. Abgasreinigungsvorrichtung nach einem der Ansprüche 1 oder 2, **dadurch gekennzeichnet, dass** Rohgas, das noch nicht in den Regenerator (106) eingetreten ist, einem Auslassbereich (230) der Verdampfungskammer (174) zuführbar ist.

4. Abgasreinigungsvorrichtung nach einem der Ansprüche 1 bis 3, **dadurch gekennzeichnet, dass** die Abgasreinigungsvorrichtung (100) mindestens eine Zerstäubungseinrichtung (182) zum Zerstäuben des Flüssigmediums in der Verdampfungskammer (174) umfasst.

5. Abgasreinigungsvorrichtung nach Anspruch 4, **dadurch gekennzeichnet, dass** die Abgasreinigungsvorrichtung (100) eine Einrichtung (196) zur Zufuhr von Druckluft zu der Zerstäubungseinrichtung (182) umfasst.

6. Abgasreinigungsvorrichtung nach einem der Ansprüche 1 bis 5, **dadurch gekennzeichnet, dass** die Abgasreinigungsvorrichtung (100) mindestens einen Zusatzbrenner (206) zur Erhöhung der Temperatur in der Verdampfungskammer (174) umfasst.

7. Abgasreinigungsvorrichtung nach einem der Ansprüche 1 bis 6, **dadurch gekennzeichnet, dass** in einem Auslassbereich (230) der Verdampfungskammer (174) mindestens ein Staubfilter (216) angeordnet ist.

8. Abgasreinigungsvorrichtung nach einem der Ansprüche 1 bis 7, **dadurch gekennzeichnet, dass** die Zufuhr von Flüssigmedium zu der Verdampfungskammer (174) in Abhängigkeit von dem Durchsatz von Rohgas durch die Abgasreinigungsvorrichtung (100) regelbar ist.

9. Abgasreinigungsvorrichtung nach einem der Ansprüche 1 bis 8, **dadurch gekennzeichnet, dass** die Zufuhr von Flüssigmedium zu der Verdampfungskammer (174) in Abhängigkeit von der Brennkammertemperatur (104) regelbar ist.

10. Abgasreinigungsvorrichtung nach einem der Ansprüche 1 bis 9, **dadurch gekennzeichnet, dass** die Zufuhr der Mischung von Trägergas und verdampftem Flüssigmedium aus der Verdampfungskammer (174) zu dem Rohgas in Abhängigkeit von der Temperatur des Gemisches aus Rohgas, Trägergas und verdampftem Flüssigmedium vor dem Eintreten in den Regenerator (106) regelbar ist.

11. Abgasreinigungsvorrichtung nach einem der Ansprüche 1 bis 10, **dadurch gekennzeichnet, dass** die Verdampfungskammer (174) in im wesentlichen vertikaler Richtung von der Mischung aus Trägergas und Flüssigmedium durchströmbar ist.

12. Abgasreinigungsvorrichtung nach einem der Ansprüche 1 bis 11, **dadurch gekennzeichnet, dass** die Ausdehnung der Verdampfungskammer (174) längs der Richtung (176), in welcher sie von der Mischung aus Trägergas und Flüssigmedium durchströmbar ist, so groß ist, dass das zugeführte Flüssigmedium innerhalb der Verdampfungskammer (174) im wesentlichen vollständig verdampft wird.

13. Verfahren zur thermischen Abgasreinigung, bei dem ein zu reinigendes Rohgas durch einen Regenerator (106) einer Brennkammer (104) zugeführt wird, **dadurch gekennzeichnet, dass** ein Trägergas aus der Brennkammer (104) einer Verdampfungskammer (174) zugeführt wird und in der Verdampfungskammer (174) ein der Verdampfungskammer (174) zugeführtes Flüssigmedium zumindest teilweise verdampft wird,
wobei das verdampfte Flüssigmedium zusammen mit dem Trägergas dem Rohgas vor dem Passieren des Regenerators (106) zugemischt wird.

14. Verfahren nach Anspruch 13, **dadurch gekennzeichnet, dass** Rohgas, das noch nicht in den Regenerator (106) eingetreten ist, dem Trägergas aus der Brennkammer (104) vor dem Eintreten in die Verdampfungskammer (174) zugemischt wird.

15. Verfahren nach einem der Ansprüche 13 oder 14, **dadurch gekennzeichnet, dass** Rohgas, das noch nicht in den Regenerator (106) eingetreten ist, einem Auslassbereich (230) der Verdampfungskammer (174) zugeführt wird.

16. Verfahren nach einem der Ansprüche 13 bis 15, **dadurch gekennzeichnet, dass** das Flüssigmedium in der Verdampfungskammer (174) zerstäubt wird.

17. Verfahren nach Anspruch 16, **dadurch gekennzeichnet, dass** das Flüssigmedium mittels Druckluft zerstäubt wird.

18. Verfahren nach einem der Ansprüche 13 bis 17, **dadurch gekennzeichnet, dass** die Temperatur in der Verdampfungskammer (174) zumindest zeitweise mittels eines Zusatzbrenners (206) erhöht wird.

19. Verfahren nach einem der Ansprüche 13 bis 18, **dadurch gekennzeichnet, dass** das Gemisch aus Trägergas und verdampftem Flüssigmedium mittels eines Staubfilters (216) gefiltert wird.

20. Verfahren nach einem der Ansprüche 13 bis 19, **dadurch gekennzeichnet, dass** die Zufuhr von Flüssigmedium zu der Verdampfungskammer (174) in Abhängigkeit von dem Durchsatz von Rohgas durch die Brennkammer (104) geregelt wird.

21. Verfahren nach einem der Ansprüche 13 bis 20, **dadurch gekennzeichnet, dass** die Zufuhr von Flüssigmedium zu der Verdampfungskammer (174) in Abhängigkeit von der Brennkammertemperatur geregelt wird.

22. Verfahren nach einem der Ansprüche 13 bis 21, **dadurch gekennzeichnet, dass** die Zufuhr der Mischung von Trägergas und Flüssigmedium zu dem Rohgas in Abhängigkeit von der Temperatur des Gemisches aus Rohgas, Trägergas und verdampftem Flüssigmedium vor dem Eintreten in den Regenerator (106) geregelt wird.

23. Verfahren nach einem der Ansprüche 13 bis 22, **dadurch gekennzeichnet, dass** die Verdampfungskammer (174) in im wesentlichen vertikaler Richtung von der Mischung aus Trägergas und Flüssigmedium durchströmt wird.

24. Verfahren nach einem der Ansprüche 13 bis 23, **dadurch gekennzeichnet, dass** eine Verdampfungskammer (174) verwendet wird, deren Ausdehnung längs der Richtung (176), in welcher die Verdampfungskammer (174) von der Mischung aus Trägergas und Flüssigmedium durchströmt wird, so groß ist, dass das zugeführte Flüssigmedium innerhalb der Verdampfungskammer (174) im wesentlichen vollständig verdampft wird.

## Claims

1. A thermal exhaust gas cleaning device comprising at least one combustion chamber (104) and at least one regenerator (106) through which a raw gas that is to be cleaned is supplied to the combustion chamber (104),
**characterized in that**,
the exhaust gas cleaning device (100) comprises at least one vaporization chamber (174) to which a carrier gas is suppliable from the combustion chamber (104) and in which a fluidic medium supplied to the vaporization chamber (174) is vaporizable, wherein the vaporized fluidic medium together with the carrier gas are addable to the raw gas before passing through the regenerator (106).

2. An exhaust gas cleaning device in accordance with Claim 1, **characterized in that** raw gas that has not yet entered the regenerator (106) is addable to the carrier gas from the combustion chamber (104) before entering the vaporization chamber (174).

3. An exhaust gas cleaning device in accordance with either of Claims 1 or 2, **characterized in that** raw gas that has not yet entered the regenerator (106) is suppliable to an outlet region (230) of the vaporization chamber (174).

4. An exhaust gas cleaning device in accordance with any of the Claims 1 to 3, **characterized in that** the exhaust gas cleaning device (100) comprises at least one atomising device (182) for atomising the fluidic medium in the vaporization chamber (174).

5. An exhaust gas cleaning device in accordance with Claim 4, **characterized in that** the exhaust gas cleaning device (100) comprises an arrangement (196) for supplying compressed air to the atomising device (182).

6. An exhaust gas cleaning device in accordance with any of the Claims 1 to 5, **characterized in that** the exhaust gas cleaning device (100) comprises at least one supplemental burner (206) for the purposes of increasing the temperature in the vaporization chamber (174).

7. An exhaust gas cleaning device in accordance with any of the Claims 1 to 6, **characterized in that** at least one dust filter (216) is arranged in an outlet region (230) of the vaporization chamber (174).

8. An exhaust gas cleaning device in accordance with any of the Claims 1 to 7, **characterized in that** the supply of fluidic medium to the vaporization chamber (174) is adjustable in dependence on the throughput of raw gas through the exhaust gas cleaning device (100).

9. An exhaust gas cleaning device in accordance with any of the Claims 1 to 8, **characterized in that** the supply of fluidic medium to the vaporization chamber (174) is adjustable in dependence on the temperature of the combustion chamber (104).

10. An exhaust gas cleaning device in accordance with any of the Claims 1 to 9, **characterized in that** the supply of the mixture of carrier gas and vaporized fluidic medium from the vaporization chamber (174) to the raw gas is adjustable in dependence on the temperature of the mixture of raw gas, carrier gas and vaporized fluidic medium before entering the regenerator (106)

11. An exhaust gas cleaning device in accordance with any of the Claims 1 to 10, **characterized in that** the mixture consisting of carrier gas and fluidic medium is arranged to flow through the vaporization chamber (174) in a substantially vertical direction.

12. An exhaust gas cleaning device in accordance with any of the Claims 1 to 11, **characterized in that** the vaporization chamber (174) is of sufficient extent, along the direction (176) in which the mixture of carrier gas and fluidic medium is arranged to flow therethrough, that the supplied fluidic medium is vaporized substantially completely within the vaporization chamber (174).

13. A method of thermally cleaning an exhaust gas in which a raw gas requiring cleaning is supplied to a combustion chamber (104) through a regenerator (106), **characterized in that** a carrier gas from the combustion chamber (104) is supplied to a vaporization chamber (174) and a fluidic medium supplied to the vaporization chamber (174) is at least partly vaporized in the vaporization chamber (174), wherein the vaporized fluidic medium together with the carrier gas are added to the raw gas before passing the regenerator (106).

14. A method in accordance with Claim 13, **characterized in that** raw gas that has not yet entered the regenerator (106) is added to the carrier gas from the combustion chamber (104) before entering the vaporization chamber (174).

15. A method in accordance with either Claim 13 or 14, **characterized in that** raw gas that has not yet entered the regenerator (106) is supplied to an outlet region (230) of the vaporization chamber (174).

16. A method in accordance with any of the Claims 13 to 15, **characterized in that** the fluidic medium is atomised in the vaporization chamber (174).

17. A method in accordance with Claim 16, **characterized in that** the fluidic medium is atomised by means of compressed air.

18. A method in accordance with any of the Claims 13 to 17, **characterized in that** the temperature in the vaporization chamber (174) is increased at least part of the time by means of a supplemental burner (206).

19. A method in accordance with any of the Claims 13 to 18, **characterized in that** the mixture of carrier gas and vaporized fluidic medium is filtered by means of a dust filter (216).

20. A method in accordance with any of the Claims 13 to 19, **characterized in that** the supply of fluidic medium to the vaporization chamber (174) is regulated in dependence on the throughput of raw gas through the combustion chamber (104).

21. A method in accordance with any of the Claims 13 to 20, **characterized in that** the supply of fluidic medium to the vaporization chamber (174) is regulated in dependence on the temperature of the combustion chamber.

22. A method in accordance with any of the Claims 13 to 21, **characterized in that** the supply of the mixture of carrier gas and fluidic medium to the raw gas is regulated in dependence on the temperature of the mixture of raw gas, carrier gas and vaporized fluidic medium before entering the regenerator (106).

23. A method in accordance with any of the Claims 13 to 22, **characterized in that** the mixture of carrier gas and fluidic medium flows through the vaporization chamber (174) in a substantially vertical direction.

24. A method in accordance with any of the Claims 13 to 23, **characterized in that** a vaporization chamber (174) is used which has a sufficient extent, along the direction (176) in which the mixture of carrier gas and fluidic medium flows through the vaporization chamber (174), that the supplied fluidic medium is substantially completely vaporized within the vaporization chamber (174).

## Revendications

1. Dispositif thermique de purification des gaz d'échappement, comprenant au moins une chambre de combustion (104) et au moins un régénérateur (106), à travers lequel un gaz brut à purifier est fourni à la chambre de combustion (104), **caractérisé en ce que** le dispositif de purification des gaz d'échappement (100) comprend au moins une chambre de vaporisation (174), à laquelle un gaz porteur provenant de la chambre de combustion (104) peut être envoyé et dans laquelle un fluide hydraulique fourni à la chambre de vaporisation (174) peut être vaporisé, le fluide liquide vaporisé pouvant être mélangé en même temps que le gaz porteur au gaz brut avant le passage à travers le régénérateur (106).

2. Dispositif de purification des gaz d'échappement selon la revendication 1, **caractérisé en ce que** du gaz brut, qui n'a pas encore pénétré dans le régénérateur (106), peut être mélangé au gaz porteur provenant de la chambre de combustion (104) avant l'entrée dans la chambre de vaporisation (174).

3. Dispositif de purification des gaz d'échappement selon l'une des revendications 1 ou 2, **caractérisé en ce que** du gaz brut, qui n'a pas encore pénétré dans le régénérateur (106), peut être envoyé à une zone de sortie (230) de la chambre de vaporisation (174).

4. Dispositif de purification des gaz d'échappement selon l'une quelconque des revendications 1 à 3, **caractérisé en ce que** le dispositif de purification des gaz d'échappement (100) comprend au moins un dispositif de pulvérisation (182) pour pulvériser le fluide hydraulique dans la chambre de vaporisation (174).

5. Dispositif de purification des gaz d'échappement selon la revendication 4, **caractérisé en ce que** le dispositif de purification des gaz d'échappement (100) comprend un dispositif (196) pour fournir de l'air comprimé au dispositif de pulvérisation (182).

6. Dispositif de purification des gaz d'échappement selon l'une quelconque des revendications 1 à 5, **caractérisé en ce que** le dispositif de purification des gaz d'échappement (100) comprend au moins un brûleur additionnel (206) pour augmenter la température dans la chambre de vaporisation (174).

7. Dispositif de purification des gaz d'échappement selon l'une quelconque des revendications 1 à 6, **caractérisé en ce qu'**au moins un filtre à poussières (216) est disposé dans une zone de sortie (230) de la chambre de vaporisation (174).

8. Dispositif de purification des gaz d'échappement selon l'une quelconque des revendications 1 à 7, **caractérisé en ce que** l'apport de fluide hydraulique à la chambre de vaporisation (174) est réglable en fonction du débit de gaz brut à travers le dispositif de purification des gaz d'échappement (100).

9. Dispositif de purification des gaz d'échappement selon l'une quelconque des revendications 1 à 8, **caractérisé en ce que** l'apport de fluide hydraulique à la chambre de vaporisation (174) est réglable en fonction de la température de la chambre de combustion (104).

10. Dispositif de purification des gaz d'échappement selon l'une quelconque des revendications 1 à 9, **caractérisé en ce que** l'apport du mélange de gaz porteur et de fluide hydraulique vaporisé provenant de la chambre de vaporisation (174) au gaz brut est réglable en fonction de la température du mélange composé de gaz brut, de gaz porteur et de fluide hydraulique vaporisé avant l'entrée dans le régénérateur (106).

11. Dispositif de purification des gaz d'échappement selon l'une quelconque des revendications 1 à 10, **caractérisé en ce que** la chambre de vaporisation (174) peut être parcourue en direction essentiellement verticale par le mélange de gaz porteur et de fluide hydraulique.

12. Dispositif de purification des gaz d'échappement selon l'une quelconque des revendications 1 à 11, **caractérisé en ce que** la dimension de la chambre de vaporisation (174) dans la direction (176), dans laquelle elle peut être parcourue par le mélange de gaz porteur et de fluide hydraulique, est suffisamment grande pour que le fluide hydraulique fourni soit vaporisé essentiellement de manière totale à l'intérieur de la chambre de vaporisation (174).

13. Procédé pour la purification thermique des gaz d'échappement, dans lequel on fournit un gaz brut à purifier à une chambre de combustion (104) à travers un régénérateur (106), **caractérisé en ce que** l'on fournit à une chambre de vaporisation (174) un gaz porteur provenant de la chambre de combustion (104) et on vaporise au moins en partie dans la chambre de vaporisation (174) un fluide hydraulique fourni à la chambre de vaporisation (174), le fluide hydraulique vaporisé étant mélangé en même temps que le gaz porteur au gaz brut avant le passage à travers le régénérateur (106).

14. Procédé selon la revendication 13, **caractérisé en ce que** l'on mélange du gaz brut, qui n'a pas encore pénétré dans le régénérateur (106), au gaz porteur provenant de la chambre de combustion (104) avant l'entrée dans la chambre de vaporisation (174).

15. Procédé selon l'une des revendications 13 ou 14, **caractérisé en ce que** l'on envoie du gaz brut, qui n'a pas encore pénétré dans le régénérateur (106), à une zone de sortie (230) de la chambre de vaporisation (174).

16. Procédé selon l'une quelconque des revendications 13 à 15, **caractérisé en ce que** l'on pulvérise le fluide hydraulique dans la chambre de vaporisation (174).

17. Procédé selon la revendication 16, **caractérisé en ce que** l'on pulvérise le fluide hydraulique au moyen d'air comprimé.

18. Procédé selon l'une quelconque des revendications 13 à 17, **caractérisé en ce que** l'on augmente la température dans la chambre de vaporisation (174) au moins temporairement au moyen d'un brûleur additionnel (206).

19. Procédé selon l'une quelconque des revendications 13 à 18, **caractérisé en ce que** l'on filtre le mélange composé de gaz porteur et de fluide hydraulique vaporisé au moyen d'un filtre à poussières (216).

20. Procédé selon l'une quelconque des revendications 13 à 19, **caractérisé en ce que** l'on règle l'apport de fluide hydraulique à la chambre de vaporisation (174) en fonction du débit de gaz brut à travers la chambre de combustion (104).

21. Procédé selon l'une quelconque des revendications 13 à 20, **caractérisé en ce que** l'on règle l'apport de fluide hydraulique à la chambre de vaporisation (174) en fonction de la température de la chambre de combustion.

22. Procédé selon l'une quelconque des revendications 13 à 21, **caractérisé en ce que** l'on règle l'apport du mélange de gaz porteur et de fluide hydraulique au gaz brut en fonction de la température du mélange composé de gaz brut, de gaz porteur et de fluide hydraulique vaporisé avant l'entrée dans le régénérateur (106).

23. Procédé selon l'une quelconque des revendications 13 à 22, **caractérisé en ce que** la chambre de vaporisation (174) est parcourue en direction essentiellement verticale par le mélange de gaz porteur et de fluide hydraulique.

24. Procédé selon l'une quelconque des revendications 13 à 23, **caractérisé en ce que** l'on utilise une chambre de vaporisation (174), dont la dimension dans la direction (176), dans laquelle la chambre de vaporisation (174) est parcourue par le mélange de gaz porteur et de fluide hydraulique, est suffisamment grande pour que le fluide hydraulique fourni soit vaporisé essentiellement de façon totale à l'intérieur de la chambre de vaporisation (174).
